# EUROPÄISCHE PATENTSCHRIFT

(11) **EP 0 024 743 B1**
(45) Veröffentlichungstag und Bekanntmachung des Hinweises auf die Patenterteilung: **12.09.1984**
(21) Anmeldenummer: 80105214.3
(22) Anmeldetag: 02.09.1980
(51) Int. Cl.: A61G 7/02

(54) **Krankenbett mit dazu passender Toiletteneinrichtung**
Patient's bed and toilet adapted to the bed
Lit pour malade et installation de WC s'adaptant dessus

(30) Priorität: 03.09.1979 DE 2935554
(43) Veröffentlichungstag der Anmeldung: 11.03.1981
(73) Patentinhaber: Bauer, Hans-Martin, Dr. med., D-6242 Kronberg / Ts. (DE)
(72) Erfinder: Bauer, Hans-Martin, Dr. med., D-6242 Kronberg / Ts. (DE)
(74) Vertreter: Fuchs Mehler Weiss

## Beschreibung

Die Erfindung betrifft ein Krankenbett mit dazu passender Toiletteneinrichtung, bei dem die Matratzenanordnung in der Gegend des Gesässes des Patienten einen in senkrechter Richtung durchgehenden Ausschnitt aufweist, in dem ein der Ausschnittgrösse entsprechendes, an einer ersten Halterung befestiges Matratzenpassstück angeordnet ist, welches mittels einer Antriebseinrichtung nach unten aus dem Ausschnitt entfernbar und in eine Position seitlich des Ausschnittes bewegbar ist, und wobei die Toiletteneinrichtung an einer zweiten Halterung (Schwenkarm) angebracht ist und mit der Toilettenschüssel anstelle des Matratzenpassstückes mittels einer weiteren Antriebseinrichtung in den Ausschnitt einfahrbar ist.

Bei fest bettlägerigen Patienten ist die Stuhlentleerung problematisch. Wegen des zunehmenden Mangels an geeignetem Pflegepersonal ist es anzustreben, dass der Patient seine Bedürfnisse ohne fremde Hilfe erledigen kann.

Krankenbetten mit daran angeordneten Toiletteneinrichtungen, wie eingangs angegeben, sind aus der US-A-1 918 896 und der US-A-4127 906 bekannt. In beiden Fällen sind dort Krankenbetten beschrieben, bei denen ein Matratzenpassstück mittels einer Hebeleinrichtung bzw. einer Absenk-und Verschiebeeinrichtung entfernt und anstatt dessen eine Toilettenschüssel mittels Hebelarmen an die entsprechende Stelle geführt werden kann.

Nicht gelöst bei diesen bekannten Krankenbetten mit Toiletteneinrichtung ist dabei das Leeren der Toilettenschüssel, die vermutlich der Bettkonstruktion entnommen und durch eine Hilfsperson gereinigt werden muss.

Eine entsprechende Toiletteneinrichtung für ein Krankenbett, bei der Spül-, Entleerungs- und Trocknungsfunktionen vorgesehen sind, geht aus der US-A-3 922 735 hervor. Zwar wird hier eine aktive Spülung der Toiletteneinrichtung mittels einer speziell vorgesehenen Spülwasserpumpe durchgeführt, der Ablauf der Fäkalien aus der Toilettenschüssel soll aber durch einen Schlauch mit freiem Gefälle in einen vorgesehenen Behälter erfolgen. Eine solche Massnahme erfordert grundsätzlich die Entleerung der Schüssel, während diese sich noch in angehobenem Zustand befindet, da ansonsten das Ablaufgefälle zu einem neben dem Krankenbett angeordneten Behälter nicht vorhanden ist. Dies wäre nur dann der Fall, wenn der Ablaufschlauch mit einer im Boden des Krankenzimmers vorgesehenen Kanalisationsleitung verbunden werden kann.

So ist aus der US-A-4 085 471 auch ein Krankenbett bekannt, welches über eine stationär angeordneteToilette gefahren und in seinen Einzelelementen derart verschwenkt werden kann, dass der Patient in eine sitzende Position auf der Toilette gebracht werden kann. Eine solche Massnahme ist nicht mit jedem Patienten ohne weiteres durchführbar.

Der Erfindung liegt die Aufgabe zugrunde, ein Krankenbett mit dazugehöriger Toiletteneinrichtung in der Weise zu verbessern, dass die Toiletteneinrichtung einfach und gut entleerbar ist und die Voraussetzungen dafür gegeben sind, dass keine Installationen und Anlagen im Boden des Zimmers erforderlich sind, die normalerweise die Beweglichkeit der Betten und die Bewegungen von Personen im Zimmer behindern.

Diese Aufgabe wird durch ein Krankenbett mit Toiletteneinrichtung der eingangs bezeichneten Art erfindungsgemäss dadurch gelöst, dass im Ablaufstutzen der Toilettenschüssel eine Pumpeinrichtung mit erforderlichenfalls einem Zerkleinerer zum Abpumpen der Fäkalien vorgesehen ist.

Eine solche Ausführung ermöglicht es, Armaturen, Abflussleitungen usw. nicht am Fussboden des Zimmers, sondern an der Wand vorzusehen, an der dann auch die Toiletteneinrichtung selbst ortsfest, aber schwenkbar angebracht werden kann, so dass ein verfahrbares Krankenbett lediglich in eine feste räumliche Zuordnung zu der an der Wand vorgesehenen Toiletteneinrichtung gebracht zu werden braucht.

Die Leitungen für die Entsorgung der Fäkalien und für die in jedem Fall vorzusehende Spüleinrichtung, wie beispielsweise auch Leitungen für eine an der Toiletteneinrichtung vorgesehene Warmluft-Trocknungseinrichtung für den Patienten können ohne weiteres am Befestigungsarm der Toiletteneinrichtung geführt werden, wodurch sie beispielsweise fest mit Wandanschlüssen verbunden werden können, um dennoch der Toiletteneinrichtung in ihren Verschwenk- bzw. Verschiebebewegungen zu folgen. Die erfindungsgemässe Pumpeinrichtung für die Entsorgungsleitung bietet nicht nur den Vorteil, dass auf ein gewisses Ablaufgefälle verzichtet werden kann, die gegebenenfalls mit der Pumpeinrichtung verbundene Zerkleinerungseinrichtung ermöglicht es auch, dass die Abflussleitung entsprechend klein dimensioniert werden kann.

Im folgenden werden noch einige allgemeine Ausführungshinweise für das Krankenbett gegeben, die aber zum Teil bereits grundsätzlich bekannt sind.

Die Halterungen und die Antriebseinrichtungen für das Matratzenpassstück und die Toiletteneinrichtung sind grundsätzlich an die Art der zugrundeliegenden Bettenkonstruktion anzupassen, damit sie mit weiteren technischen Einrichtungen, wie sie bei modernen Krankenbetten-Konstruktionen verwendet werden, nicht in Kollision gelangen. Eine mögliche und bevorzugte Ausführungsform besteht darin, dass das Matratzenpassstück durch beispielsweise elektromotorischen Antrieb aus der Matratzenanordnung absenkbar und unterhalb der Matratzenanordnung auf einer Art Schienenführung zum Fussende des Bettes hin beiseite bewegbar ist. Bei einer solchen Ausführung befindet sich die Toiletteneinrichtung zweckmässigerweise in einer Parkposition unterhalb des Kopfendes des Bettes, aus der heraus sie ebenfalls mittels eines elektromotorischen Antriebes auf einer entsprechenden Schienenführung unter den Ausschnitt und in den Ausschnitt hinein bewegt werden kann. Eine solche Positionierung der Toiletteneinrichtung bietet gleichzeitig die Möglichkeit, diese mittels ihrer Halterung nicht am Bett selbst, sondern stationär an der Wand des Krankenzimmers anzubringen.

Eine weitere Ausführungsform besteht darin, dass Matratzenpassstück und Toiletteneinrichtung je an Schwenkarmen angebracht sind, die sich beispielsweise mittels pneumatischer oder hydraulischer Betätigungszylinder auf- und abwärts bewegen und zur Seite schwenken lassen. Eine Toiletteneinrichtung an einem Schwenkarm besitzt den Vorteil, dass in diesem gleichzeitig die Zu- und Abflussleitungen untergebracht werden können. Bei einer Parallel-Verschiebung des Toilettenteiles aus seiner Gebrauchsposition in seine Parkposition unter dem Kopfteil des Bettes wären beispielsweise flexible oder gelenkige Anschlussleitungen vorzusehen, insofern mit einer Spüleinrichtung gearbeitet wird.

Der Ausschnitt in der Matratzenanordnung kann an geeigneter Stelle und in geeigneter Grösse gewählt werden. Er kann beispielsweise rund sein, sich aber auch anderseits in länglicher Form bis über die gesamte Breite des Bettes erstrekken. In diesem Fall braucht die Toilettenschüssel nicht auch unbedingt die gesamte Breite des Bettes zu überspannen, die Einrichtung kann vielmehr so ausgeführt werden, dass die Toilettenschüssel an eine für den Patienten geeignete Stelle im Bettausschnitt nachgeführt werden kann.

Das Matratzenpassstück muss grunsätzlich wie ein Teil der Matratzenanordnung ausgebildet sein. Es bedarf eines eigenen, auswechselbaren Bettuches. Auch muss der Überzug für den Rest der Matratze einen entsprechenden Ausschnitt aufweisen. An den Kanten des Matratzenausschnittes können Klemmeinrichtungen vorgesehen sein, in die sich die Kanten des Bettuches entlang dessen Ausschnitt einklemmen lassen.

Das ausschwenkbare Matratzenpassteil könnte zusätzlich dekubitusfreundlich ausgestattet sein, z.B. mit speziellen Fellagen oder intermittierend aufgeblasenen Gummimatratzen an Teilen, eventuell auch mit sich langsam hebenden und senkenden Trägern, wie sie sich bei Rollstühlen für Querschnittsgelähmte bewährt haben.

Grundsätzlich können die Halterungen für das Matratzenpassteil wie auch für die Toiletteneinrichtung unmittelbar am Bett angebracht sein. In diesem Fall sind entsprechende Leitungsanschlüsse vorzusehen, die mit der Toiletteneinrichtung bzw. deren Halterung verbunden werden können. Anderseits kann es aber auch zweckmässig sein, die Toiletteneinrichtung mit ihrer Halterung ortsfest anzubringen und das Bett mit bestimmten Verbindungs- oder Arretiereinrichtungen zu versehen, mit denen es an seinem normalen Aufstellungsort in einer ganz bestimmten Bezugslage zur Toiletteneinrichtung gehalten werden kann. Diese Verbindungseinrichtungen werden zweckmässigerweise lösbar ausgeführt, um den Patienten mit dem Bett in andere Räume fahren zu können, wie dies in Krankenhäusern üblich ist. In diesem Fall können die Toiletteneinrichtungen im Krankenzimmer fest mit ihren Anschlüssen verbunden bleiben und brauchen somit nur an denjenigen Orten vorgesehen zu werden, an denen sich der Patient für längere Zeit in seinem Bett aufhalten muss.

Im folgenden wird eine Ausführungsform der Erfindung unter Hinweis auf die beigefügten schematischen Zeichnungen im einzelnen noch näher erläutert. Darin stellen dar:
Fig. 1 eine perspektivische Ansicht eines Bettes mit einer Toiletteneinrichtung und
Fig. 2 eine geschnittene Seitenansicht einer beispielshaften Ausführungsform einer Toiletteneinrichtung mit Schwenkarm.

In Fig. 1 ist in schematischer Darstellung ein weitgehend aus Stahlrohr gefertigtes Bettgestell 1 gezeigt, wie es in Krankenhäusern üblich ist. Auf dem Bettgestell 1 befindet sich eine Matratze 2, die etwa in der Mitte, im Bereich der normalen Gesässlage des Patienten, einen kreisrunden, von oben nach unten durchgehenden Ausschnitt 3 aufweist. Der Ausschnitt 3 erstreckt sich nicht nur durch die Matratze 2 selbst, sondern muss auch in den entsprechenden Bettüchern oder sonstigen Bettbelägen vorgesehen sein.

In den Ausschnitt 3 passt ein Matratzenpassstück 4, welches an einem Schwenkarm 5 befestigt ist, der in Fig. 1 am linken hinteren Bettpfosten 6 schwenkbar angelenkt ist. Als Betätigungselemente für die Schwenkbewegung dieses Schwenkarmes 5 mit dem Matratzenpassstück 4 sind zwei hydraulische Zylinder 7 und 8 angedeutet. Das Matratzenpassstück 4 ist in der Darstellung der Fig. 1 aus dem Ausschnitt 3 heraus und unter der Matratze 2 zur Seite hin ausgeschwenkt dargestellt. Dies ist durch gestrichelte Linien dargestellt.

In den Ausschnitt 3 ist an Stelle des Matratzenpassstückes 4 die Toilettenschüsset 9 einer Toiletteneinrichtung 10 eingeschwenkt, die ihrerseits am Ende eines weiteren Schwenkarmes 11 angebracht ist, welcher schwenkbar an dem vorderen linken Bettpfosten 12 angelenkt ist. Für die Schwenkbetätigung dieses weiteren Schwenkarmes 11 sind zwei hydraulische Zylinder 13 und 14 angedeutet. Die Betätigung der Schwenkbewegungen beider Arme kann durch eine Tastatur 15 ausgelöst werden, die an der Seite des Bettgestelles 1 in Reichweite des Patienten angeordnet ist.

In Fig. 1 ist weiterhin noch eine Schlauchverbindung 16 angedeutet, die zumindest der Entsorgung der Fäkalien und gleichzeitig der Spülwasserzufuhr dient.

Wie die in Fig. 1 nur schematisch angedeutete Toiletteneinrichtung in einer konkreten Ausführung ausgestaltet sein könnte, ist in Fig. 2 dargestellt. Zu erkennen ist auch hier wieder der Ausschnitt 3 in der Matratzenanordnung 2, in den die Toiletteneinrichtung 10 eingeschwenkt ist. Der Matratzenausschnitt 3 ist mit einer Fassung 17 versehen, hinter deren obere Kante beispielsweise das Bettuch eingespannt werden kann. Die Fassung 17 muss aber auch flexibel ausgebildet sein, da die Matratze unter dem Gewicht des Patienten an der Stelle des Ausschnittes genauso nachgiebig ausgebildet sein muss wie in anderen Bereichen. Aus diesem Grunde ist die Matratzenoberfläche auch ein Stück oberhalb der Oberkante der Toilettenschüssel 9 dargestellt, da eine bestimmte Kompression der Matratze durch den Patienten zu berücksichtigen ist.

Die gesamte Toiletteneinrichtung 10 ist schwenkbar an einem Pfosten 12 angelenkt, der wieder einer der Bettpfosten sein kann. Die Darstellung der Fig. 1 lässt erkennen, dass der Schwenkarm 11 der Toiletteneinrichtung aus zwei Armen 18 und 19 besteht, von denen der obere unmittelbar die Versorgungsleitungen für Wasser und eventuell Warmluft enthält und der untere die Abflussleitung. Beide Arme 18 und 19 sind je für sich in vertikaler Richtung schwenkbar an Drehgelenkschellen 20 und 21 am Pfosten 12 befestigt. Da beide Arme auch gelenkig mit der Baueinheit der Toilettenschüssel 9 verbunden sind, lässt sich die gesamte Anordnung mittels des hydraulischen Zylinders 14 parallelogrammartig auf- und niederschwenken. Eine zusätzliche Drehbewegung kann mittels des hydraulischen Zylinders 13 (Fig. 1) um den Pfosten 12 herum erfolgen. Durch diese Beweglichkeit in zwei Richtungen lässt sich die Toiletteneinrichtung 10 einerseits in ihrer Höhenlage verändern und von unten in den Ausschnitt 3 einschwenken und anderseits aus einer Stellung unterhalb des Ausschnittes 3 beiseiteschwenken.

Die Weiterführung der Zuleitungen bzw. der Abflussleitungen im Bereich der Drehgelenkschellen ist nicht im einzelnen dargestellt. Lediglich für die Abflussleitung, identisch mit Arm 19, ist angedeutet, dass vor der Drehgelenkschelle 21 ein Anschlussstutzen 22 vorgesehen sein kann, von dem aus die Abflussleitung 19 mittels Schlauchverbindung weitergeführt werden kann.

Im Übergang von der Toilettenschüssel 9 zur Abflussleitung 19 ist ein Siphon 23 vorgesehen, welcher in üblicher Weise mittels eines ständigen Flüssigkeitssumpfes einen Gasabschluss zur Abflussleitung hin bildet. An den Siphon 23 ist eine Axialpumpe 24 angeflanscht, deren frei im Siphon rotierende Propeller 25 gleichzeitig als Zerkleinerer für die Fäkalien dienen.

Die Toilettenschüssel 9 weist einen nach innen umgebogenen Rand 16 auf, unter dem eine Ringleitung 27 entlanggeführt ist, die beispielsweise Öffnungen für den Austritt des Toiletten-Spülwassers enthalten kann. In der Toilettenschüssel 9 sind ferner Düsen 28 und 29 angedeutet, von denen die unteren beispielsweise Warmwasser-Duschen für die Reinigung der Genitalien und des Gesässes des Patienten und die obere einen Warmluftaustritt für die Trocknung des Patienten darstellen können. Die hierfür erforderlichen Leitungsverbindungen 30 sind nur in der Weise angedeutet, dass sie mit den Zuström-Leitungen im oberen Arm 18 verbunden sind. Die Leitungsführung zu den Düsen im einzelnen ist nicht dargestellt und kann auf geeignete Weise je nach Ausbildung der Schüssel vorgenommen werden. Mit 31 und 32 sind schliesslich noch die Gelenkpunkte der Arme 18 und 19 ab der Baueinheit der Toilettenschüssel 9 bezeichnet.

Die in Verbindung mit den Zeichnungen beschriebene Ausführung eines Krankenbettes mit Toiletteneinrichtung ist lediglich als beispielhaft anzusehen. Die tatsächliche Ausführung der Halterungen, Bewegungseinrichtungen und Antriebe des Matratzenpassstückes und der Toiletteneinrichtung sind den Erfordernissen der jeweils verwendeten Bettkonstruktion anzupassen, was für den Fachmann ohne weiteres möglich ist. Insbesondere dürfte eine Ausführungsform sehr zweckmässig sein, bei der das Matratzenpassstück in einer Art Schienenführung unterhalb der Matratzenanordnung zum Fussende des Bettes hin beiseitebewegt wird, wobei die Antriebseinrichtungen aus elektromotorischen Antrieben bestehen können. Entsprechend wäre dann für die Toiletteneinrichtung eine Parkposition unterhalb des Kopfendes des Bettes vorzusehen, aus der heraus diese ebenfalls durch geradliniges Verfahren innerhalb einer Art Schienenführung in ihre Gebrauchsposition unterhalb bzw. in dem Ausschnitt bewegbar ist. Soll die Toiletteneinrichtung aus Installationsgründen mittels ihrer Halterung nicht am Krankenbett selbst, sondern an der Wand des Krankenzimmers stationär angebracht werden, wäre diese Anordnung besonders günstig. Elektromotorische Antriebe sind deshalb vorteilhaft, weil Zuführungen für elektrische Energie überall im Raum vorhanden sind und eine zusätzliche Energieversorgung mit Druckluft oder Hydraulikflüssigkeit entfallen kann. Bei hydraulischen Antrieben besteht ferner die Gefahr der Verschmutzung, wenn diese nicht mehr absolut dicht sind und entsprechend gewartet werden.

## Patentansprüche

1. Krankenbett mit einer dazu passenden Toiletteneinrichtung, bei dem die Matratzenanordnung (2) in der Gegend des Gesässes des Patienten einen in senkrechter Richtung durchgehenden Ausschnitt (3) afuweist, in dem ein der Ausschnittgrösse entsprechendes, an einer ersten Halterung befestigtes Matratzenpassstück (4) angeordnet ist, welches mittels einer Antriebseinrichtung (7, 8) nach unten aus dem Ausschnitt (3) entfernbar und in eine Position seitlich des Ausschnittes (3) bewegbar ist, und wobei die Toiletteneinrichtung (10) an einer zweiten Halterung (Schwenkarm 11) angebracht ist und mit der Toilettenschüssel (9) anstelle des Matratzenpassstückes (4) mittels einer weiteren Antriebseinrichtung (13, 14) in den Ausschnitt (3) einfahrbar ist, dadurch gekennzeichnet, dass im Ablaufstutzen (Siphon 23) der Toilettenschüssel (9) eine Pumpeinrichtung (24) mit erforderlichenfalls einem Zerkleinerer (Propeller 25) zum Abpumpen der Fäkalien vorgesehen ist.

2. Krankenbett mit dazu passender Toiletteneinrichtung nach Anspruch 1, dadurch gekennzeichnet, dass die zweite Halterung für die Toiletteneinrichtung (10) ortsfest an der Wand des Krankenzimmers angebracht und das Bett mit lösbaren Verbindern versehen ist, mit denen es in einer definierten Stellung zur Toiletteneinrichtung (10) festlegbar ist.

3. Krankenbett mit dazu passender Toiletteneinrichtung nach Anspruch 1 oder 2, dadurch gekennzeichnet, dass das Matratzenpassstück (4) Dekubitus vermeidende Einrichtungen zur Gestaltveränderung seiner Oberfläche enthält.

## Claims

1. Hospital bed comprising a toilet means fitting therein, with the mattress assembly (2) comprising a vertical section (3) in the area of the patient's gluteal region in which a mattress fitting piece (4) is joined to a first mounting, said fitting piece being removable downwardly from the section (3) by means of a drive means (7, 8) and being movable into a position lateral to the section (3), and whereby the toilet means (10) is disposed at a second mounting (swinging lever 11) and may be brought together with the toilet basis (9) instead of the mattress fitting piece (4) into the section (3) by means of a further drive means (13, 14), characterized in that in the drain (syphon 23) of the toilet basin (9) a pump means (24) is provided with, if required, a comminuting means (propeller 25) for pumping off the faeces.

2. Hospital bed with a toilet means fitting therein according to claim 1, characterized in that the second mounting for the toilet means (10) is fixed to the wall of the hospital room and the bed is provided with detachable connectors by means of which it may be fixed in a defined position to the toilet means (10).

3. Hospital bed with a toilet means fitting therein according to claim 1 or 2, characterized in that the mattress fitting piece (4) comprises decubitis- avoiding means for changing the shape of its surface.

## Revendications

1. Lit de malade équipé de toilettes, pour lequel le matelas (2) comporte, dans la région du séant du patient, une ouverture (3) verticalement traversante dans laquelle est monté un morceau complémentaire de matelas (4) correspondant à la grandeur de l'ouverture et fixé à un premier support, lequel morceau peut, à l'aide d'un dispositif de commande (7, 8), être dégagé de l'ouverture (3) vers le bas et être déplacé en une position de côté par rapport à l'ouverture (3), les toilettes (10) étant montées sur un deuxième support (bras pivotant 11) et pouvant être mises en place avec le bassin (9) dans l'ouverture (3), à la place du morceau de matelas (4), à l'aide d'un autre dispositif de commande (13, 14), caractérisé en ce qu'il est prévu, dans la tubulure d'évacuation (siphon 23) du bassin (9), un organe de pompage (24) avec en cas de besoin un broyeur (propulseur 25) pour évacuer les matières fécales.

2. Lit de malade équipé de toilettes selon la revendication 1, caractérisé en ce que le deuxième support pour les toilettes est fixé sur la paroi de la chambre de malade et en ce que le lit est équipé de liaisons amovibles avec lesquelles il peut être fixé aux toilettes dans une position définie.

3. Lit de malade équipé de toilettes selon la revendication 1, caractérisé en ce que le morceau de matelas (4) contient des moyens pour modifier l'état de sa surface, moyens évitant le décubitus.
